# EUROPÄISCHE PATENTSCHRIFT

(11) **EP 4 307 979 B1**
(45) Veröffentlichungstag und Bekanntmachung des Hinweises auf die Patenterteilung: **19.03.2025**
(21) Anmeldenummer: 21714835.2
(22) Anmeldetag: 19.03.2021
(51) Int. Cl.: A47L 11/40

(54) **SELBSTFAHRENDES UND SELBSTLENKENDES BODENREINIGUNGSGERÄT UND BODENREINIGUNGSSYSTEM MIT EINEM DERARTIGEN BODENREINIGUNGSGERÄT**
SELF-PROPELLED AND SELF-STEERING FLOOR CLEANING DEVICE AND FLOOR CLEANING SYSTEM WITH SUCH A FLOOR CLEANING DEVICE
DISPOSITIF DE NETTOYAGE DE SOL AUTOMOTRICE ET AUTODIRECTEUR ET SYSTÈME DE NETTOYAGE DE SOL AVEC UN TEL DISPOSITIF DE NETTOYAGE DE SOL

(43) Veröffentlichungstag der Anmeldung: 24.01.2024
(73) Patentinhaber: Alfred Kärcher SE & Co. KG, 71364 Winnenden (DE)
(72) Erfinder: STIRM, Paul, 71364 Winnenden (DE); SIEGEL, Stephan, 71364 Winnenden (DE); SCHULZE, Manuel, 71364 Winnenden (DE)
(74) Vertreter: DTS Patent- und Rechtsanwälte PartmbB
(86) Internationale Anmeldenummer: PCT/EP2021/057084
(87) Internationale Veröffentlichungsnummer: WO 2022/194387

(56) Entgegenhaltungen:
- EP-A1- 3 669 738
- EP-A2- 3 284 382

## Beschreibung

Die vorliegende Erfindung betrifft ein selbstfahrendes und selbstlenkendes Bodenreinigungsgerät, das ein Gehäuse, ein am Gehäuse gehaltenes Fahrwerk zum Verfahren auf einer Bodenfläche und mindestens eine Reinigungseinrichtung zum Reinigen der Bodenfläche umfasst, wobei die mindestens eine Reinigungseinrichtung eine Wischeinrichtung mit einem Wischwerkzeug umfasst.

Mit einem derartigen Bodenreinigungsgerät kann eine autonome Reinigung der Bodenfläche durchgeführt werden. Zu diesem Zweck umfasst das Bodenreinigungsgerät die mindestens eine Reinigungseinrichtung, die beispielsweise eine Kehreinrichtung mit einer Kehrwalze zum Abkehren der Bodenfläche und/oder eine Wischeinrichtung zur Feuchtreinigung und/oder Trockenreinigung der Bodenfläche umfassen kann. Ein derartiges Bodenreinigungsgerät ist beispielsweise in der WO 2018/162092 A1 beschrieben.

Im Hinblick auf eine gute Manövrierfähigkeit des Bodenreinigungsgerätes beim Umfahren von Hindernissen auf der Bodenfläche kann es vorteilhaft sein, das Gehäuse so abgerundet auszugestalten, dass eine in Draufsicht auf das Gehäuse von diesem definierte Hüllkontur bogenförmig ist, um die Verfahreigenschaften in einer beengten Umgebung zu verbessern. Diesem Wunsch steht jedoch das Ziel entgegen, das Bodenreinigungsgerät möglichst kompakt auszugestalten, aber dabei zugleich die Größe der mindestens einen Reinigungseinrichtung, beispielsweise einer Reinigungswalze oder eines Schmutzsammelbehälters, zu maximieren. Dementsprechend muss bei der Konstruktion des Bodenreinigungsgerätes ein Ausgleich zwischen diesen beiden Forderungen gefunden werden.

Es sind autonome Bodenreinigungsgeräte mit puckförmigen Gehäusen bekannt, die in Draufsicht eine kreisförmige Hüllkontur aufweisen. Ferner beschreiben beispielsweise die EP 2 574 264 B1, die US 8,855,914 B1 und die DE 102 42 257 B4 Bodenreinigungsgeräte, bei denen eine Hüllkontur in Draufsicht D-förmig ist, wobei das Gehäuse bezogen auf die Hauptbewegungsrichtung vorne abgeflacht und hinten mit einer Rundung versehen ist. Durch den vorderen abgeflachten Abschnitt des Gehäuses mit im Wesentlichen eckigen Übergangsbereichen zu den Gehäuseseiten verschlechtert sich jedoch die Manövrierfähigkeit beim Umfahren von Hindernissen.

In der US 10,149,589 B2 ist ein Bodenreinigungsgerät mit einer in Draufsicht näherungsweise wankelförmigen Hüllkontur beschrieben, wobei der vordere Abschnitt des Gehäuses abgeflacht ist. Zusätzlich zu dem vorstehend beschriebenen Problem führt die Wankelform zu einer verschlechterten Ausnutzung des Bauraumes innerhalb des Gehäuses hinter der Reinigungswalze mit der Folge, dass das Bodenreinigungsgerät insgesamt verhältnismäßig groß dimensioniert werden muss.

Die EP 3 284 382 A2 beschreibt eine Serviceeinrichtung, insbesondere eine Basisstation, zur Durchführung einer Servicehandlung an einem mit der Serviceeinrichtung verbindbaren Feuchtreinigungsgerät, welche ein Gerätegehäuse mit einem Aufnahmebereich zur Aufnahme eines Feuchtreinigungsgerätes aufweist. Das Gerätegehäuse umfasst eine dem Aufnahmebereich zugeordnete Trocknungseinrichtung zum Trocknen zumindest eines Teilbereichs eines in dem Aufnahmebereich angeordneten Feuchtreinigungsgerätes.

Aufgabe der vorliegenden Erfindung ist, ein selbstfahrendes und selbstlenkendes Bodenreinigungsgerät und ein Bodenreinigungssystem mit guter Reinigungsleistung bei kompaktem Aufbau bereitzustellen.

Diese Aufgabe wird durch ein erfindungsgemäßes selbstfahrendes und selbstlenkendes Bodenreinigungsgerät gelöst, umfassend:
- ein Gehäuse mit einem bezogen auf eine Hauptbewegungsrichtung des Bodenreinigungsgerätes vorderen Abschnitt und einem hinteren Abschnitt, das, bezogen auf eine Draufsicht auf das auf einer Bodenfläche positionierte Bodenreinigungsgerät, eine Hüllkontur des Bodenreinigungsgerätes definiert;
- ein am Gehäuse gehaltenes Fahrwerk zum Verfahren auf der Bodenfläche, das zwei entlang einer Antriebsachse im Abstand zueinander angeordnete Antriebselemente umfasst;
- mindestens eine Reinigungseinrichtung zum Reinigen der Bodenfläche, welche mindestens eine Reinigungseinrichtung eine Wischeinrichtung mit einem Wischwerkzeug umfasst;
wobei:
- das Bodenreinigungsgerät über die Antriebselemente des Fahrwerks um eine durch einen Drehpunkt verlaufende Drehachse drehbar ist;
- der vordere Abschnitt des Gehäuses so geformt ist, dass ein entsprechender vorderer Abschnitt der Hüllkontur zumindest abschnittsweise innerhalb einer Kreiskontur verläuft, deren Mittelpunkt auf der Antriebsachse liegt und deren Durchmesser durch die Breite des Gehäuses an der Position der Antriebsachse gegeben ist;
- der hintere Abschnitt des Gehäuses so geformt ist, dass ein entsprechender hinterer Abschnitt der Hüllkontur zumindest abschnittsweise außerhalb der Kreiskontur verläuft, wobei der hintere Abschnitt des Gehäuses die Wischeinrichtung aufnimmt.

Beim erfindungsgemäßen Bodenreinigungsgerät definieren vordere und hintere Abschnitte des Gehäuses entsprechende vordere und hintere Abschnitte der Hüllkontur. Ein vorderer Abschnitt der Hüllkontur verläuft zumindest abschnittsweise innerhalb einer Kreiskontur um einen Mittelpunkt auf der Antriebsachse der Antriebselemente. Bei einer Drehung des Bodenreinigungsgerätes um die durch den Drehpunkt verlaufende Drehachse, wobei der Drehpunkt vorzugsweise mit dem Mittelpunkt zusammenfallen kann, können auf diese Weise gute Manövriereigenschaften des Bodenreinigungsgerätes zum Wenden an Ecken, Kanten und/oder Hindernissen erzielt werden. Der hintere Abschnitt der Hüllkontur ragt demgegenüber zumindest abschnittsweise über die Kreiskontur hinaus, aufgrund der Form des hinteren Abschnitts des Gehäuses. Am hinteren Abschnitt ist ausreichend Bauraum zur Aufnahme der Wischeinrichtung bereitgestellt. Dies begünstigt eine hohe Reinigungsleistung zum Beispiel durch die Möglichkeit einer großen Erstreckung des Reinigungswerkzeugs in einer Querrichtung senkrecht zur Hauptbewegungsrichtung. Auch beispielsweise für einen Vorratsbehälter für eine Reinigungsflüssigkeit und/oder einen Schmutzflüssigkeitsbehälter für verschmutzte Reinigungsflüssigkeit ist am hinteren Abschnitt zur Steigerung der Reinigungsleistung hinreichend Bauraum vorhanden. Die Positionierung der Wischeinrichtung hinter den Antriebselementen ist von Vorteil, um etwaige nach Durchgang der Antriebselemente auf der Bodenfläche noch vorhandene Verschmutzungen aufzunehmen und das Reinigungsergebnis zu verbessern.

Bei einer bevorzugten Ausführungsform der Erfindung kann das Gehäuse in Draufsicht vorzugsweise eine D-Form am vorderen Abschnitt aufweisen und am hinteren Abschnitt eine Rechteckform oder im Wesentlichen eine Rechteckform.

Aussagen in Bezug auf die Hüllkontur und die die Hüllkontur definierende Form des Gehäuses sind vorliegend, soweit nicht anders erwähnt, als auf eine Draufsicht auf das Bodenreinigungsgerät bezogen aufzufassen.

Positions- und Orientierungsangaben wie beispielsweise "vorne", "hinten" oder dergleichen sind vorliegend auf einen bestimmungsgemäßen Einsatz des Bodenreinigungsgerätes bezogen. Hierbei ist das Bodenreinigungsgerät bestimmungsgemäß auf der zu reinigenden Bodenfläche positioniert, die insbesondere als horizontal ausgerichtet angesehen werden kann.

Das Bodenreinigungsgerät weist eine Hauptbewegungsrichtung auf, die insbesondere mit dessen Längsrichtung zusammenfällt. Entlang der Hauptbewegungsrichtung bewegt sich das Bodenreinigungsgerät insbesondere bei geradliniger Vorwärtsbewegung.

Es versteht sich, dass das Bodenreinigungsgerät eine Steuereinrichtung umfassen kann, um den Betrieb und insbesondere die Bewegung zu steuern, insbesondere Antriebe des Fahrwerkes. Eine Navigationseinrichtung ist vorzugsweise vorgesehen, um dem Bodenreinigungsgerät die autonome Navigation innerhalb einer Umgebung zu ermöglichen. Diesbezüglich wird auf das Fachwissen des Fachmannes verwiesen.

"Antriebsachse" kann vorliegend beispielsweise dahingehend verstanden werden, dass die Antriebselemente unabhängig voneinander um eine gemeinsame Antriebsachse drehbar sind, d.h. die jeweiligen Antriebsachsen der Antriebselemente fallen zusammen. "Antriebsachse" kann beispielsweise auf eine Projektion individueller Antriebsachsen der Antriebselemente auf die Bodenfläche aufgefasst werden, beispielsweise wenn die Antriebselemente als Antriebsräder mit einem Radsturz versehen sind und die Antriebsachsen dementsprechend relativ zur Bodenfläche geneigt sind und dadurch nicht zusammenfallen.

Das Fahrwerk ist vorzugsweise so ansteuerbar, dass der Drehpunkt auf der Antriebsachse liegt. Insbesondere kann der Drehpunkt mittig zwischen den Antriebselementen angeordnet sein.

Beispielsweise kann das Bodenreinigungsgerät in letzterem Fall auf der Stelle um die durch den mittig angeordneten Drehpunkt verlaufende Drehachse gedreht werden, indem die Antriebselemente mit gleicher Leistung zur Erzielung einer gleichen Drehzahl angetrieben werden, aber gegenläufig (unter der Annahme beispielsweise gleicher Dimensionierung).

Bei einer andersartigen Ansteuerung kann der Drehpunkt beispielsweise auf der Antriebsachse liegen, jedoch nicht mittig zwischen den Antriebselementen. Dies kann zum Beispiel dadurch erzielt werden, dass die Antriebselemente mit unterschiedlicher Leistung zur Erzielung einer unterschiedlichen Drehzahl angetrieben werden.

Der Mittelpunkt ist bei einer bevorzugten Ausführungsform der Erfindung mittig zwischen den Antriebselementen angeordnet.

Beispielsweise liegt der Mittelpunkt auf einer Mittellängsebene. Die Antriebselemente können symmetrisch zueinander bezüglich der Mittellängsebene am Bodenreinigungsgerät angeordnet sein. Das Gehäuse kann, zumindest hinsichtlich seiner Form, symmetrisch oder im Wesentlichen symmetrisch bezüglich der Mittellängsebene ausgebildet sein.

Das Fahrwerk ist vorteilhafterweise so ansteuerbar, dass der Drehpunkt der Mittelpunkt ist. Insbesondere liegen der Drehpunkt und der Mittelpunkt vorzugsweise mittig zwischen den Antriebselementen, wobei die Drehachse in einer Mittellängsebene des Bodenreinigungsgerätes liegen kann.

Der vordere Abschnitt des Gehäuses erstreckt sich beispielsweise von der Antriebsachse bis zu einer Gehäusefront des Bodenreinigungsgerätes.

Der hintere Abschnitt des Gehäuses erstreckt sich beispielsweise von einer Gehäuserückseite des Bodenreinigungsgerätes bis zur Antriebsachse.

Vorgesehen sein kann, dass sich der vordere Abschnitt des Gehäuses von einer Mittelquerebene bis zu einer Gehäusefront des Bodenreinigungsgerätes erstreckt.

Vorgesehen sein kann, dass sich der hintere Abschnitt des Gehäuses von einer Gehäuserückseite des Bodenreinigungsgerätes bis zu einer Mittelquerebene erstreckt.

Vorgesehen sein kann, dass der vordere Abschnitt des Gehäuses so geformt ist, dass der entsprechende vordere Abschnitt der Hüllkontur zumindest abschnittsweise bogenförmig ausgebildet ist. Alternativ oder ergänzend kann der entsprechende vordere Abschnitt der Hüllkontur zumindest abschnittsweise geradlinig erstreckt ausgebildet sein.

Der vordere Abschnitt des Gehäuses kann bei einer bevorzugten Ausführungsform der Erfindung so geformt sein, dass der entsprechende vordere Abschnitt der Hüllkontur bis zur Antriebsachse vollständig bogenförmig gebildet ist.

Alternativ kann vorgesehen sein, dass der vordere Abschnitt des Gehäuses so geformt ist, dass der entsprechende vordere Abschnitt der Hüllkontur bis zur Antriebsachse polygonal ausgestaltet ist.

Der vordere Abschnitt des Gehäuses ist vorteilhafterweise so geformt, dass der entsprechende vordere Abschnitt der Hüllkontur vollständig innerhalb der Kreiskontur verläuft. Auf diese Weise kann ein Bodenreinigungsgerät mit verbesserten Manövriereigenschaften bereitgestellt werden.

Vorteilhaft kann es sein, wenn sich das Gehäuse ausgehend von einer Gehäusefront des Gehäuses entgegen der Hauptbewegungsrichtung zumindest bis zur Antriebsachse verbreitert. Das Gehäuse kann sich bis über die Antriebsachse hinaus verbreitern, beispielsweise bis zu einer Mittelquerebene des Bodenreinigungsgerätes oder sogar über diese hinaus.

Vorzugsweise verbreitert sich das Gehäuse ausgehend von der Gehäusefront entgegen der Hauptbewegungsrichtung derart, dass der entsprechende Abschnitt der Hüllkontur innerhalb eines Halbkreisabschnitts der Kreiskontur liegt.

Der vordere Abschnitt des Gehäuses ist günstigerweise so geformt, dass eine Krümmung des entsprechenden Abschnittes der Hüllkontur im Bereich einer Gehäusefront geringer ist als an sich an die Gehäusefront anschließenden Übergangsbereichen zu den Gehäuseseiten. Das Gehäuse weist in der Querrichtung quer und insbesondere senkrecht zur Hauptbewegungsrichtung voneinander beabstandet insbesondere eine linke Gehäuseseite und eine rechte Gehäuseseite auf. Im Bereich der Gehäusefront ist die Krümmung der Hüllkontur geringer als an den Übergangsbereichen in Richtung der Gehäuseseiten, so dass die Krümmung an den Übergangsbereichen stärker ist. Gewissermaßen kann das Gehäuse in Draufsicht als an der Gehäusefront abgeflacht (jedoch vorzugsweise gekrümmt) angesehen werden, und im Übergang zu den Gehäuseseiten stärker gekrümmt. Durch die stärkere Krümmung im Bereich der Übergangsbereiche verbessern sich die Manövriereigenschaften insbesondere für eine Reinigung nahe an Hindernissen und/oder in Ecken. Durch die Abflachung des Gehäuses an der Gehäusefront kann ein möglichst großer Bauraum für die Komponenten des Bodenreinigungsgerätes zur Verfügung gestellt werden.

Das Wischwerkzeug erstreckt sich vorzugsweise in einer Querrichtung des Bodenreinigungsgerätes, die senkrecht zur Hauptbewegungsrichtung ausgerichtet ist, bis zu den Antriebselementen. Das Wischwerkzeug kann sich in der Querrichtung bis über die Antriebselemente hinaus erstrecken, wodurch etwaige von den Antriebselementen stammende Verunreinigungen erfasst werden können.

Der hintere Abschnitt des Gehäuses ist vorteilhafterweise so geformt, dass der entsprechende hintere Abschnitt der Hüllkontur längs der Hauptbewegungsrichtung abschnittsweise geradlinig erstreckt oder im Wesentlichen geradlinig erstreckt ist.

Hierunter kann insbesondere verstanden werden, dass vorzugsweise hinter der Drehachse abschnittsweise längs oder im Wesentlichen längs der Hauptbewegungsrichtung geradlinig erstreckte Abschnitte der Hüllkontur infolge der Form des Gehäuses vorhanden sind. Eine derartige Form bietet zum Beispiel den Vorteil einer randnahen Reinigung, bei der das Bodenreinigungsgerät parallel zu einer Wand oder einem Hindernis verfahren werden kann.

Der hintere Abschnitt der Hüllkontur ist vorteilhafterweise an Gehäuseseiten, die einander bezogen auf eine Querrichtung des Bodenreinigungsgerätes senkrecht zur Hauptbewegungsrichtung gegenüberliegen, geradlinig oder im Wesentlichen geradlinig erstreckt. Dies sind beispielsweise linke und rechte Gehäuseseiten des Bodenreinigungsgerätes.

Die Antriebselemente umfassen bei einer bevorzugten Ausführungsform der Erfindung zwei am Gehäuse um miteinander fluchtende Antriebsachsen drehbare Antriebsräder. Die Antriebsachsen sind vorzugsweise senkrecht zur Hauptbewegungsrichtung ausgerichtet.

Günstig ist es, wenn der hintere Abschnitt des Gehäuses so geformt ist, dass der entsprechende hintere Abschnitt der Hüllkontur rechteckförmig oder im Wesentlichen rechteckförmig ist oder in ein Rechteck einbeschreibbar ist. Von der Antriebsachse oder einer Mittelquerebene des Drehpunktes nach hinten ist das Gehäuse beispielsweise rechteckförmig oder im Wesentlichen rechteckförmig und bietet einen großen Bauraum für Komponenten. Insbesondere können beispielsweise Reinigungswerkzeuge der mindestens einen Reinigungseinrichtung im Hinblick auf ein verbessertes Reinigungsergebnis lang oder groß ausgestaltet werden, zum Beispiel eine Kehrwalze und/oder ein Wischwerkzeug.

Von Vorteil ist es, wenn der hintere Abschnitt des Gehäuses so geformt ist, dass der entsprechende hintere Abschnitt der Hüllkontur abgerundete Eckbereiche an den Übergängen zu den Gehäuseseiten aufweist. Vereinfacht gesprochen kann das Gehäuse beispielsweise an den Eckbereichen im Übergang der Gehäuserückseite zu den Gehäuseseiten abgerundet sein.

Günstig ist es, wenn der hintere Abschnitt des Gehäuses so geformt ist, dass der entsprechende hintere Abschnitt der Hüllkontur nach hinten über die Kreiskontur hinausragt. In der Praxis zeigt sich, dass durch die Verlängerung des Gehäuses nach hinten über die Kreiskontur hinaus, speziell bei rechteckförmiger oder im Wesentlichen rechteckförmiger Form des Gehäuses bzw. Hüllkontur, ein umfassender Bauraum für Komponenten des Bodenreinigungsgerätes gewonnen werden kann. Infolgedessen besteht die Möglichkeit, das Bodenreinigungsgerät insgesamt kompakter zu bauen, weil die Raumnutzung optimiert ist.

Günstigerweise ist das Gehäuse so geformt, dass der entsprechende hintere Abschnitt der Hüllkontur nach hinten über die Kreiskontur um einen Betrag oder im Wesentlichen um einen Betrag hinausragt, um den eine Gehäusefront des Gehäuses vorne hinter der Kreiskontur zurückbleibt. Vorteilhaft kann es dementsprechend sein, wenn das Gehäuse hinten um den oder im Wesentlichen um den Betrag verlängert wird, wie es vorne relativ zur Kreiskontur verkürzt ist.

Der Drehpunkt ist vorzugsweise, bezogen auf die Hauptbewegungsrichtung, vor einer Mittelquerebene des Bodenreinigungsgerätes angeordnet. Hierbei ist der Drehpunkt vorzugsweise um einen solchen oder im Wesentlichen solchen Betrag in Bezug auf die Mittelquerebene nach vorne verlagert, wie die Gehäusefront vorne hinter der Kreiskontur zurückbleibt.

Der Drehpunkt ist bevorzugt bezogen auf die Hauptbewegungsrichtung vor einer Gehäusemitte positioniert. Der Versatz des Drehpunktes nach vorne entspricht bevorzugt dem Betrag oder im Wesentlichen dem Betrag, um den die Gehäusefront vorne hinter der Kreiskontur zurückbleibt.

Die Gehäusemitte wird beispielsweise dadurch definiert, dass das Gehäuse in Draufsicht in ein Rechteck einbeschrieben wird, wobei die Gehäusemitte durch den Schnittpunkt der Diagonalen des Rechtecks definiert ist.

Ein Verhältnis einer Länge des Gehäuses in der Hauptbewegungsrichtung zu einer Breite des Gehäuses quer und insbesondere senkrecht zu einer Hauptbewegungsrichtung beträgt bei einer bevorzugten Ausführungsform der Erfindung ungefähr 0,7 bis 1,4, vorzugsweise ungefähr 0,8 bis 1,2, bevorzugter ungefähr 0,9 bis 1,1.

Die Antriebselemente können beispielsweise Antriebsräder sein oder umfassen.

Die Antriebselemente können beispielsweise Raupenelemente sein oder umfassen. Das Fahrwerk kann dementsprechend ein Raupenfahrwerk sein.

Im Hinblick auf eine konstruktiv einfache Ausgestaltung und kompakte Bauform kann es vorteilhaft sein, wenn das Fahrwerk nur zwei Antriebselemente umfasst.

Die Antriebselemente weisen bevorzugt gesonderte Antriebseinheiten auf und können gesondert voneinander angetrieben werden. Auf diese Weise kann ein elektronisches Differential umgesetzt werden.

Die mindestens eine Reinigungseinrichtung umfasst gemäß der vorliegenden Erfindung eine Kehreinrichtung mit einer drehend antreibbaren Kehrwalze und einen Schmutzsammelbehälter zum Aufnehmen des aufgekehrten Schmutzes.

Die Kehreinrichtung kann bevorzugt ein Saugaggregat zum Beaufschlagen des Schmutzsammelbehälters mit Unterdruck umfassen, um die Reinigungsleistung zu erhöhen.

Alternativ kann vorgesehen sein, dass die Kehreinrichtung frei von einem Saugaggregat ist.

Die Kehrwalze ist vorzugsweise zwischen den Antriebselementen und insbesondere Antriebsrädern angeordnet, wobei eine von der Kehrwalze definierte Achse vorzugsweise parallel zur Antriebsachse ausgerichtet ist. Eine Einlassöffnung für aufzukehrenden Schmutz ist vorteilhafterweise zwischen den Antriebselementen positioniert.

Alternativ kann vorgesehen sein, dass die Kehrwalze in der Hauptbewegungsrichtung vor den Antriebselementen oder in der Hauptbewegungsrichtung hinter den Antriebselementen positioniert ist.

Von Vorteil ist es, wenn die Kehreinrichtung, wenn vorhanden, bezogen auf die Hauptbewegungsrichtung der Wischeinrichtung vorgelagert am Bodenreinigungsgerät angeordnet ist. Zunächst kann mit der Kehreinrichtung Schmutz von der Bodenfläche abgekehrt und die Bodenfläche anschließend mit der Wischeinrichtung gereinigt werden. Dies ermöglicht ein besonders gutes Reinigungsergebnis.

Die Kehrwalze ist vorteilhafterweise derart angetrieben, dass sie bodenseitig entgegen der Hauptbewegungsrichtung bewegt ist. Aufgekehrter Schmutz kann beispielsweise nach hinten oder über die Kehrwalze hinweg nach vorne gefördert werden. Alternativ kann die Kehrwalze so angetrieben sein, dass sie bodenseitig in der Hauptbewegungsrichtung bewegt ist. Aufgekehrter Schmutz kann nach vorne oder nach hinten über der Kehrwalze hinweggefördert werden.

Vorzugsweise liegt das Bodenreinigungsgerät nur lose mit der Kehrwalze auf der Bodenfläche auf.

Die mindestens eine Reinigungseinrichtung kann vorteilhafterweise mindestens einen Seitenbesen umfassen, der mit Reinigungselementen über die Hüllkontur hinausragt. Der mindestens eine Seitenbesen ist beispielsweise in einem Eckbereich vorne links und/oder in einem Eckbereich vorne rechts am Gehäuse positioniert. Über den Seitenbesen kann eine verbesserte Zufuhr von Schmutz zur Kehreinrichtung ermöglicht werden. Vorzugsweise kann mit dem Seitenbesen eine randnahe Reinigung mit dem Bodenreinigungsgerät verbessert werden.

Die Wischeinrichtung kann bei einer bevorzugten Ausführungsform insbesondere zur Feuchtreinigung der Bodenfläche ausgestaltet sein.

Alternativ oder ergänzend ist denkbar, dass eine Wischeinrichtung zu Trockenreinigung der Bodenfläche vorgesehen ist.

Das Wischwerkzeug kann beispielsweise eine Wischwalze, ein Wischtuch oder mindestens ein Wischpad sein oder umfassen.

Ist eine Wischwalze vorgesehen, weist diese vorzugsweise eine quer und insbesondere senkrecht zur Hauptbewegungsrichtung ausgerichtete Drehachse auf. Die Wischwalze kann derart angetrieben sein, dass sie bodenseitig in der Hauptbewegungsrichtung bewegt ist. Dies kann zwar eine erhöhte Antriebsleistung für das Fahrwerk erfordern, jedoch zeigt sich dadurch ein besonders gutes Reinigungsergebnis. Alternativ kann vorgesehen sein, dass die Wischwalze bodenseitig entgegen der Hauptbewegungsrichtung bewegt ist, wodurch zum Beispiel der Fahrwiderstand verringert werden kann.

Die Wischeinrichtung umfasst vorzugsweise einen Schmutzflüssigkeitsbehälter zum Aufnehmen verschmutzter Reinigungsflüssigkeit. Mittels der Wischeinrichtung kann eine Feuchtreinigung der Bodenfläche durchgeführt werden. Vorteilhafterweise ist die Wischeinrichtung ergänzend zur Kehreinrichtung vorgesehen.

Die Wischeinrichtung umfasst vorzugsweise einen Vorratsbehälter für auf die Bodenfläche und/oder auf das Wischwerkzeug aufbringbare Reinigungsflüssigkeit.

Die Wischeinrichtung ist bei einer bevorzugten Ausführungsform der Erfindung frei von einem Saugaggregat zum Aufsaugen der Reinigungsflüssigkeit und umfasst ein Abstreifelement, mit dem die Reinigungsflüssigkeit von der Wischwalze abstreifbar ist. Die elektrische Aufnahmeleistung der Wischeinrichtung kann dadurch geringgehalten und die Betriebszeit des Bodenreinigungsgerätes verlängert werden.

Bei einer andersartigen vorteilhaften Ausführungsform der Erfindung kann vorgesehen sein, dass die Wischeinrichtung ein Saugaggregat zum Aufsaugen der Reinigungsflüssigkeit umfasst.

Günstigerweise ist die Wischeinrichtung dem Gehäuse ganz oder teilweise entnehmbar. Vorzugsweise können der Vorratsbehälter, der Schmutzflüssigkeitsbehälter und die Wischwalze dem Gehäuse entnommen werden. Dies bietet zum Beispiel die Möglichkeit, das Bodenreinigungsgerät zu entlasten und die Betriebszeit zu verlängern, wenn lediglich eine Trockenreinigung der Bodenfläche mittels der Kehreinrichtung durchgeführt werden soll.

Das Bodenreinigungsgerät weist vorzugsweise eine Abstützeinrichtung zum Abstützen auf der Bodenfläche auf, die die Antriebselemente des Fahrwerks und das Wischwerkzeug umfasst. Vorzugsweise sind keine weiteren Abstützelemente vorgesehen, wenn das Bodenreinigungsgerät die Wischeinrichtung umfasst, so dass die Abstützung nur über die Antriebselemente und das Wischwerkzeug erfolgt.

Das Fahrwerk kann eine vorzugsweise lenkbare Stützrolle zum Abstützen auf der Bodenfläche umfassen. Die Stützrolle kann bezogen auf die Hauptbewegungsrichtung beispielsweise vor den Antriebselementen oder hinter den Antriebselementen angeordnet sein. Bei einer bevorzugten Ausführungsform ist die Stützrolle hinter den Antriebselementen und zwischen der Kehrwalze und dem Wischwerkzeug positioniert.

Das Bodenreinigungsgerät ist vorzugsweise nur dann über die Stützrolle auf der Bodenfläche abgestützt, wenn das Wischwerkzeug dem Bodenreinigungsgerät entnommen ist. In diesem Fall kann sich das Bodenreinigungsgerät zusätzlich zu den Antriebselementen über die Stützrolle auf der Bodenfläche abstützen. Zur Verringerung des Fahrwiderstandes ist die Abstützung über die Stützrolle indessen nicht erforderlich, wenn das Wischwerkzeug am Bodenreinigungsgerät angebracht ist und die Abstützung zusätzlich zu den Antriebselementen über das Wischwerkzeug erfolgt.

Die Abstützung des Bodenreinigungsgerätes über das Wischwerkzeug hat auch den Vorteil, dass eine hinreichende Auflagekraft im Bereich des Wischwerkzeugs im Hinblick auf ein gutes Reinigungsergebnis erzielt werden kann.

Bei einer bevorzugten Ausführungsform der Erfindung kann das Gewicht des Bodenreinigungsgerätes beispielsweise zu ungefähr 70% bis 90% auf den Antriebselementen lasten und zu ungefähr 30% bis 10% auf dem Wischwerkzeug.

Das Gehäuse ist vorzugsweise spritzwassergeschützt ausgestaltet.

Das Bodenreinigungsgerät umfasst vorzugsweise eine Sensoreinrichtung mit mindestens einem taktilen Sensorelement. Das Sensorelement kann sich bei einer bevorzugten Ausführungsform entlang eines gesamten Gehäuseumfangs erstrecken. Mit nur einem taktilen Sensorelement können auf diese Weise vorzugsweise Kollisionen des Bodenreinigungsgerätes an jeglicher Position mit einem Hindernis erkannt werden.

Alternativ können mehrere taktile Sensorelemente vorgesehen sein.

Günstig ist es, wenn das Bodenreinigungsgerät eine Sensoreinrichtung mit mindestens einem Sensorelement umfasst, mit der die Beschaffenheit der Bodenfläche erfassbar ist, sowie eine Steuereinrichtung, wobei die Steuereinrichtung das Fahrwerk abhängig von einem Signal der Sensoreinrichtung zur Wahl eines Reinigungspfades ansteuert. Auf diese Weise kann eine bedarfsgerechte Reinigung der Bodenfläche durchgeführt werden. Alternativ oder ergänzend können Beschädigungen der Bodenfläche durch eine nicht sachgemäße Reinigung vermieden werden.

Die Sensoreinrichtung ist vorzugsweise optisch ausgestaltet und ermöglicht beispielsweise mittels spektroskopischer Methoden die Beschaffenheit der Bodenfläche.

Vorzugsweise ist mittels der Sensoreinrichtung ein textiler Bodenbelag erkennbar, insbesondere ein Teppich oder ein Teppichboden, und günstigerweise werden Abschnitte der Bodenfläche mit textilem Bodenbelag umfahren, wenn das Wischwerkzeug im Bodenreinigungsgerät angeordnet ist. Bei Feststellen eines textilen Bodenbelages wird beispielsweise eine Feuchtreinigung mittels der Wischeinrichtung vermieden. Zu diesem Zweck kann der entsprechende Abschnitt der Bodenfläche umfahren werden.

Anstelle der optischen Sensoreinrichtung kann beispielsweise ein taktiles Sensorelement vorgesehen sein, das hinreichend niedrig am Gehäuse befestigt ist. Auf diese Weise kann zum Beispiel eine sich durch einen Teppich ergebende Schwelle taktil erfasst werden.

Wie eingangs erwähnt betrifft die vorliegende Erfindung auch ein Bodenreinigungssystem.

Ein erfindungsgemäßes Bodenreinigungssystem umfasst ein Bodenreinigungsgerät der vorstehend beschriebenen Art und eine Ladestation für das Bodenreinigungsgerät, die elektrische Kontaktelemente zum kontaktbehafteten oder kontaktlosen Koppeln mit korrespondierenden elektrischen Kontaktelementen des Bodenreinigungsgerätes umfasst, wenn das Bodenreinigungsgerät an der Ladestation eine Ladestellung einnimmt.

Die Vorteile, die im Zusammenhang mit der Erläuterung des erfindungsgemäßen Bodenreinigungsgerätes erwähnt wurden, können mit dem erfindungsgemäßen Bodenreinigungssystem ebenfalls erzielt werden. Diesbezüglich kann auf die voranstehenden Ausführungen verwiesen werden. Vorteilhafte Ausführungsformen des Bodenreinigungssystems ergeben sich durch vorteilhafte Ausführungsformen des Bodenreinigungsgerätes.

Über die korrespondierenden Kontaktelemente kann zum Beispiel eine wiederaufladbare Batterie des Bodenreinigungsgerätes geladen werden.

Die Kontaktelemente können jeweils für einen physischen Kontakt ausgestaltet sein. Alternativ kann zum Beispiel eine kontaktlose Kopplung erfolgen, insbesondere durch elektromagnetische Induktion. Auf diese Weise kann zum Beispiel die Batterie des Bodenreinigungsgerätes kontaktlos geladen werden.

Die Ladestation umfasst vorzugsweise ein plattenförmiges Aufstellelement zum Aufstellen des Bodenreinigungsgerätes, das vollständig oberhalb des Aufstellelementes positionierbar ist.

Das Aufstellelement umfasst oder bildet günstigerweise eine muldenförmige Vertiefung und von dieser nach oben abstehende Stützelemente für eine Wischwalze des Bodenreinigungsgerätes, so dass zwischen dem Wischwerkzeug und einem Boden der Vertiefung ein Zwischenraum vorhanden ist. Durch Aufliegen auf den Stützelementen kann ein feuchtes Wischwerkzeug besser abtrocknen. Etwaige abtropfende Restflüssigkeit kann in der Vertiefung gesammelt werden. Die Stützelemente sind beispielsweise als Leisten oder Rippen ausgestaltet.

Die Kontaktelemente sind vorzugsweise an Vorsprüngen ausgehend von einem Boden der Vertiefung angeordnet. Im Fall etwaiger Flüssigkeit in der Vertiefung werden die Kontaktelemente dadurch nicht benetzt und infolgedessen die elektrische Betriebssicherheit des Bodenreinigungssystems erhöht.

Die nachfolgende Beschreibung bevorzugter Ausführungsformen der Erfindung dient im Zusammenhang mit der Zeichnung der näheren Erläuterung der Erfindung. Es zeigen:
- Figur 1:: eine perspektivische Darstellung einer bevorzugten Ausführungsform des erfindungsgemäßen Bodenreinigungsgerätes;
- Figur 2:: eine Draufsicht auf das Bodenreinigungsgerät aus Figur 1;
- Figur 3:: eine Ansicht des Bodenreinigungsgerätes aus Figur 1 von unten;
- Figur 4:: ein erfindungsgemäßes Bodenreinigungssystem in bevorzugter Ausführungsform in einer Seitenansicht, umfassend das Bodenreinigungsgerät aus Figur 1 und eine Ladestation; und
- Figur 5:: eine perspektivische Darstellung der Ladestation aus Figur 4.

Die Zeichnung zeigt ein insgesamt mit dem Bezugszeichen 10 belegtes erfindungsgemäßes Bodenreinigungsgerät in bevorzugter Ausführungsform. Das Bodenreinigungsgerät 10 ist Bestandteil einer bevorzugten Ausführungsform des erfindungsgemäßen Bodenreinigungssystems 12, das in Figur 4 gezeigt ist und zusätzlich zum Bodenreinigungsgerät 10 eine in den Figuren 4 und 5 dargestellte Ladestation 14 umfasst.

Mit dem Bodenreinigungsgerät 10 ist eine autonome Reinigung einer Bodenfläche 16 möglich. Zu diesem Zweck ist das Bodenreinigungsgerät 10 selbstfahrend und selbstlenkend ausgestaltet und bildet insbesondere einen Reinigungsroboter, mit dem, wie nachfolgend erläutert, sowohl eine Trockenreinigung als auch eine Feuchtreinigung der Bodenfläche 16 durchgeführt werden kann, wobei die Feuchtreinigung optional sein kann.

Das Bodenreinigungsgerät 10 umfasst ein Gehäuse 18 zur Aufnahme der Komponenten. Bezogen auf eine Hauptbewegungsrichtung 20 weist das Gehäuse 18 eine Gehäusefront 22 auf und eine Gehäuserückseite 24, wobei die Gehäusefront 22 am Gehäuse 18 vorne und die Gehäuserückseite 24 am Gehäuse 18 hinten angeordnet ist. Die Hauptbewegungsrichtung 20 verläuft entlang einer Längsrichtung 26 des Bodenreinigungsgerätes 10. Quer und insbesondere senkrecht zur Hauptbewegungsrichtung 20 und zur Längsrichtung 26 ist eine Querrichtung 28 ausgerichtet.

Die Gehäusefront 22 ist Bestandteil eines vorderen Abschnittes 30 des Gehäuses 18, und die Gehäuserückseite 24 ist Bestandteil eines hinteren Abschnittes 32 des Gehäuses 18.

Der vordere Abschnitt 30 erstreckt sich im vorliegenden Beispiel von der Gehäusefront 22 bis zur Antriebsachse 70 der Antriebsräder 66 (auf diese wird nachfolgend noch eingegangen). Der hintere Abschnitt 32 erstreckt sich von der Antriebsachse 70 bis zur Gehäuserückseite 24.

Das Gehäuse 18 umfasst eine linke Gehäuseseite 34 und eine rechte Gehäuseseite 36. Die Gehäuseseiten 34, 36 sind in der Querrichtung 28 voneinander beabstandet.

Wie insbesondere aus den Figuren 2 und 3 hervorgeht, weist das Gehäuse 18 an vorderen Abschnitt 30 Übergangsbereiche 38 auf, die sich vorne links und vorne rechts an die Gehäusefront 22 anschließen. An den Übergangsbereichen 38 geht das Gehäuse 18 über in die Gehäuseseiten 34, 36.

Am hinteren Abschnitt 32 geht die Gehäuserückseite 24 über Eckbereiche 40 über in die Gehäuseseiten 34, 36.

In einer Draufsicht (Figur 2) auf das bestimmungsgemäß auf der Bodenfläche 16 positionierte Bodenreinigungsgerät 10 definiert das Gehäuse 18 eine Hüllkontur 42. Die Hüllkontur 42 verläuft entlang des Außenumfangs des Gehäuses 18 und ist in Figur 2 der Übersichtlichkeit halber mit einer dickeren Linie gezeichnet. Bezugnahmen auf die Hüllkontur 42 und die Form des Gehäuses 18 sind auf die Draufsicht auf das Bodenreinigungsgerät 10 aufzufassen.

Die Hüllkontur 42 umfasst einen vorderen Abschnitt 44, der von dem vorderen Abschnitt 30 des Gehäuses 18 definiert ist, sowie einen hinteren Abschnitt 46, der von dem hinteren Abschnitt 32 des Gehäuses 18 definiert ist.

Wie aus den Figuren 2 und 3 hervorgeht, kann die Hüllkontur 42 insgesamt beim Bodenreinigungsgerät 10 in ein Rechteck 48 einbeschrieben werden. Das Verhältnis einer Länge 50 des Gehäuses 18 in der Hauptbewegungsrichtung 20 und damit der Längsrichtung 26 zu einer Breite 52 des Gehäuses 18 in der Querrichtung 28 beträgt im vorliegenden Ausführungsbeispiel ungefähr 0,95 bis 1,0.

Das Gehäuse 18 ist in sich symmetrisch ausgestaltet bezüglich einer Mittellängsebene 54 des Bodenreinigungsgerätes 10.

Das Bodenreinigungsgerät 10, insbesondere das Gehäuse 18, weist einen Mittelpunkt 56 auf. Der Mittelpunkt 56 ergibt sich durch den Schnittpunkt zweier gedachter Diagonalen 58 des Rechtecks 48.

Das Bodenreinigungsgerät 10 weist eine Mittelquerebene 60 auf, die senkrecht zur Mittellängsebene 54 ausgerichtet ist und den Mittelpunkt 56 umfasst.

Zum Verfahren auf der Bodenfläche 16 umfasst das Bodenreinigungsgerät 10 ein Fahrwerk 62. Das Fahrwerk 62 umfasst im vorliegenden Fall zwei Antriebselemente 64, ausgestaltet als Antriebsräder 66.

Anstelle der Antriebsräder 66 können als Antriebselemente beispielsweise Raupenelemente am Fahrwerk 62 vorgesehen sein.

Die Antriebsräder 66 sind in der Querrichtung 28 voneinander beabstandet positioniert und relativ zueinander bevorzugt symmetrisch bezüglich der Mittellängsebene 54 angeordnet.

Ein jeweiliges Antriebsrad 66 ist mittels einer eigenständigen Antriebseinheit 68 um eine jeweilige Antriebsachse drehend antreibbar, so dass das Bodenreinigungsgerät 10 verfahren und gelenkt werden kann. Die Antriebsachsen der Antriebsräder 66 fluchten im vorliegenden Ausführungsbeispiel miteinander, d.h. die Antriebsräder 66 sind jedes für sich um eine gemeinsame Antriebsachse 70 drehend antreibbar. Die Antriebsachse 70 verläuft in der Querrichtung 28 (Figur 2).

Das Fahrwerk 62 umfasst vorliegend ferner eine nicht angetriebene Stützrolle 72. Die Stützrolle 72 ist passiv lenkbar und in der Hauptbewegungsrichtung 20 hinter den Antriebsrädern 66 angeordnet. Dabei ist die Stützrolle 72 zwischen einer Kehreinrichtung 74 und einer Wischeinrichtung 76 des Bodenreinigungsgerätes 10 positioniert, auf die nachfolgend noch eingegangen wird (Figur 3).

Abhängig davon, wie die Antriebsräder 66 angetrieben werden, wird das Bodenreinigungsgerät 10 um einen Drehpunkt 78 gedreht. Vorliegend sind die Antriebsräder 66 gleich dimensioniert.

Werden die Antriebsräder 66 gegengleich mit derselben Drehzahl gedreht, liegt der Drehpunkt 78 auf der Antriebsachse 70 mittig zwischen den Antriebsrädern 66. In diesem Fall dreht das Bodenreinigungsgerät 10 auf der Stelle.

Wird demgegenüber ein Antriebsrad 66 schneller gedreht als das andere Antriebsrad 66, liegt der Drehpunkt 78 außermittig, jedoch auf der Antriebsachse 70.

Für die nachfolgende Beschreibung wird für die vorliegende Erfindung nicht-limitierend davon ausgegangen, dass der Drehpunkt 78 wie in den Figuren 2 und 3 dargestellt mittig zwischen den Antriebsrädern 66 auf der Drehachse 70 liegt.

Durch den Drehpunkt 78 hindurch verläuft eine Drehachse 80. Die Drehachse 80 ist quer und insbesondere senkrecht zu einer Kontaktebene einer Abstützeinrichtung 82 des Bodenreinigungsgerätes 10 ausgerichtet, wobei die Kontaktebene mit einer von der Bodenfläche 16 definierten Ebene zusammenfällt. Im vorliegenden Beispiel umfasst die Abstützeinrichtung 82 die Antriebsräder 66 und, sofern vorhanden, ein Wischwerkzeug 83 der Wischeinrichtung 76.

In den Figuren 2 und 3 ist eine Kreiskontur 86 dargestellt. Der Mittelpunkt 87 der Kreiskontur 86 liegt vorliegend auf der Antriebsachse 70 und ist insbesondere mittig zwischen den Antriebsrädern 66 angeordnet. Das Fahrwerk 62 ist wie erläutert so ansteuerbar, dass der Drehpunkt 78 ebenfalls mittig zwischen den Antriebsrädern 66 positioniert ist. Im vorliegend erläuterten Beispiel ist der Mittelpunkt 87 dementsprechend der Drehpunkt 78. Der Durchmesser der Kreiskontur 86 entspricht der Gehäusebreite des Gehäuses 18 an der Position der Antriebsachse 70, bezogen auf die Hauptbewegungsrichtung 20.

Wie aus den Figuren 2 und 3 weiter hervorgeht, ist der vordere Abschnitt 30 so geformt, dass der vordere Abschnitt 44 der Hüllkontur 42 zumindest teilweise innerhalb der Kreiskontur 86 verläuft und bevorzugt zumindest teilweise bogenförmig ausgestaltet ist.

Insbesondere ist der Abschnitt 30 vorliegend so geformt, dass der Abschnitt 44 vollständig bogenförmig gebildet ist und vollständig innerhalb der Kreiskontur 86 verläuft.

Das Gehäuse 18 ist am vorderen Abschnitt 30 insbesondere konvex geformt. Insbesondere verbreitert sich das Gehäuse 18 dabei ausgehend von der Gehäusefront 22 entgegen der Hauptbewegungsrichtung 20, vorzugsweise zumindest bis zur Antriebsachse 70.

Im vorliegenden Ausführungsbeispiel verbreitert sich das Gehäuse entgegen der Hauptbewegungsrichtung 20 sogar noch weiter, bis über die Mittelquerebene 60 hinaus, bis ungefähr drei Viertel der Länge 50.

Wie aus den Figuren 2 und 3 weiter hervorgeht, ist der vordere Abschnitt 30 so geformt, dass eine Krümmung der Hüllkontur 42 im Bereich der Gehäusefront 22 geringer ist als an den Übergangsbereichen 38. Im Bereich der Gehäusefront 22 ist das Gehäuse 18 infolge dieser Form abgeflacht, im Verhältnis zu den Eckbereichen 40.

In der Praxis zeigt sich, dass durch den Verlauf des vorderen Abschnittes 44 zumindest teilweise innerhalb der Kreiskontur 86 und vorzugsweise durch dessen zumindest teilweise bogenförmige Gestalt eine hohe Manövrierfähigkeit des Bodenreinigungsgerätes 10 erzielt werden kann. Zugleich wird gehäuseintern hinreichend Bauraum für Komponenten des Bodenreinigungsgerätes 10 bereitgestellt, so dass das Bodenreinigungsgerät 10 insgesamt kompakt gebaut werden kann.

Wie aus den Figuren 2 und 3 weiter hervorgeht, ist der hintere Abschnitt 32 des Gehäuses 18 so geformt, dass der hintere Abschnitt 46 der Hüllkontur 42 abschnittsweise außerhalb der Kreiskontur 86 verläuft. Auf diese Weise kann hinten am Bodenreinigungsgerät 10 hinreichend Bauraum zur Verfügung gestellt werden, um dessen Komponenten aufzunehmen. Insbesondere ist hierbei die Wischeinrichtung 76 im hinteren Abschnitt 30 des Gehäuses 18 aufgenommen.

Besonders viel Bauraum steht vorliegend insbesondere auch deswegen zur Verfügung, weil der hintere Abschnitt 32 so geformt ist, dass der hintere Abschnitt 46 der Hüllkontur 42 im Wesentlichen rechteckförmig ist. Die Eckbereiche 40 sind indessen abgerundet. Durch die Abrundungen kann die Manövrierfähigkeit des Bodenreinigungsgerätes 10 gesteigert werden, beispielsweise bei Rückwärtsfahrt.

Der hintere Abschnitt 30 ist, insbesondere an den Gehäuseseiten 34, 36, so geformt, dass der hintere Abschnitt 46 abschnittsweise geradlinig oder im Wesentlichen geradlinig erstreckt ist. Die Erstreckung verläuft in der Hauptbewegungsrichtung 20 (Figuren 2 und 3). Diese Form erweist sich als vorteilhaft für eine randnahe Reinigung, bei der das Bodenreinigungsgerät 10 parallel zu einer Begrenzung der Bodenfläche 16 oder zu einem Hindernis verfahren werden kann.

Wie aus den Figuren 2 und 3 weiter hervorgeht, ist der hintere Abschnitt 32 so geformt, dass der hintere Abschnitt 46 nach hinten, entgegen der Hauptbewegungsrichtung 20, über die Kreiskontur 86 hinausragt. Im hinteren Bereich des Gehäuses 18 kann auf diese Weise Bauraum für Komponenten des Bodenreinigungsgerätes 10 bereitgestellt werden. Bei zugleich hoher Manövrierfähigkeit kann auf diese Weise eine kompakte Bauform für das Bodenreinigungsgerät 10 erzielt werden.

Vorgesehen ist im vorliegenden Beispiel, dass das Gehäuseende 24 im Wesentlichen um einen Betrag 88 nach hinten über die Kreiskontur 86 hinausragt, um den die Gehäusefront 22 hinter der Kreiskontur 86 zurückbleibt. Die "Verkürzung" oder "Stauchung" des Gehäuses 18 vorne relativ zur Kreiskontur 86 entspricht der "Verlängerung" des Gehäuses 18 hinten gegenüber der Kreiskontur 86.

Relativ zum Mittelpunkt 56 ist der Drehpunkt 78 (und Mittelpunkt 87 der Kreiskontur 86) um den Betrag 88 in der Hauptbewegungsrichtung 20 nach vorne verlagert. Der Drehpunkt 78 liegt dementsprechend vor der Mittelquerebene 60 (Figur 2).

Zum Steuern des Betriebs umfasst das Bodenreinigungsgerät 10 eine Steuereinrichtung 90, mit der u. a. das Fahrwerk 62 ansteuerbar ist. Die Steuereinrichtung 90 ist in einem vorderen Bereich des Gehäuses 18 und unterhalb einer Navigationseinrichtung 92 angeordnet. Die Navigationseinrichtung 92 ist eine Sensoreinrichtung und umfasst mindestens ein Sensorelement, die mit der Steuereinrichtung 90 gekoppelt ist. Beispielsweise ist ein optischer Sensor, ein Radarsensor, ein IR-Sensor und/oder ein Ultraschallsensor vorgesehen.

Ferner ist eine Sensoreinrichtung mit einem taktilen Sensorelement 94 vorgesehen (Figur 1), die mit der Steuereinrichtung 90 gekoppelt ist. Das Sensorelement 94 ist im vorliegenden Fall durch ein entlang des gesamten Außenumfangs des Gehäuses 18 verlaufendes berührungssensitives Element gebildet. Das Sensorelement 94 ist dementsprechend ein sogenannter Stoßkörper oder "Bumper", mit dem Kollisionen des Bodenreinigungsgerätes 10 allseits mit Hindernissen taktil erfasst werden können. Günstig ist es dabei, dass das Sensorelement 94 sich entlang des gesamten Außenumfangs erstreckt.

Alternativ können mehrere Sensorelemente 94 vorgesehen sein, die miteinander verbunden sein können.

Zum Bereitstellen elektrischer Energie umfasst das Bodenreinigungsgerät 10 eine wiederaufladbare Batterie 96, die im vorderen Bereich des Gehäuses 18 beispielsweise unterhalb der Steuereinrichtung 90 positioniert ist (Figur 3).

Das Bodenreinigungsgerät 10 umfasst elektrische Kontaktelemente 98, die vorliegend im vorderen Bereich des Gehäuses 18 untenseitig angeordnet sind. Über die Kontaktelemente 98 kann die Batterie 96 mit elektrischer Energie beaufschlagt werden.

Das Bodenreinigungsgerät 10 umfasst mindestens eine Reinigungseinrichtung 100 zum Reinigen der Bodenfläche 16. Vorliegend sind insgesamt drei Reinigungseinrichtungen 100 vorgesehen.

Eine erste Reinigungseinrichtung ist die bereits erwähnte Kehreinrichtung 74. Die Kehreinrichtung 74 umfasst eine mittels einer Antriebseinheit 102 um eine Drehachse 104 drehend antreibbare Kehrwalze 106. Die Kehrwalze 106 ist eine Bürstenwalze.

Die Kehrwalze 106 ist zwischen den Antriebsrädern 66 positioniert, wobei zwischen den Antriebsrädern 66 auch eine Kehröffnung 108 angeordnet ist. Die Kehrwalze 106 verläuft parallel zu den Antriebsachsen 70.

Mittels der Kehrwalze 106 kann Schmutz von der Bodenfläche 16 abgekehrt und in einen Schmutzsammelbehälter 110 gekehrt werden (schematisch in Figur 4 dargestellt).

Die Drehrichtung der Kehrwalze 106 ist vorliegend so gewählt, dass sie bodenseitig entgegen der Hauptbewegungsrichtung 20 bewegt ist und der Schmutz über Kopf nach vorne in den Schmutzsammelbehälter 110 befördert wird.

Die Kehreinrichtung 74 umfasst ein Saugaggregat 112 zum Beaufschlagen des Schmutzsammelbehälters 110 mit Unterdruck, wodurch die Reinigungsleistung gesteigert werden kann.

Als weitere Reinigungseinrichtung 100 umfasst das Bodenreinigungsgerät 10 einen Seitenbesen 114. Der Seitenbesen 114 ist im vorderen Bereich des Gehäuses 18 angeordnet und ragt mit bürstenförmigen Reinigungselementen 116 über die Hüllkontur 42 hinaus.

Mittels des Seitenbesens 114 kann insbesondere eine vorteilhafte randnahe Reinigung mit dem Bodenreinigungsgerät 10 durchgeführt werden. Schmutz kann in der Kehreinrichtung 74 zugekehrt werden.

Eine weitere Reinigungseinrichtung 100 wird durch die Wischeinrichtung 76 gebildet. Die Wischeinrichtung 76 umfasst das Wischwerkzeug 83. Das Wischwerkzeug 83 ist vorliegend eine Wischwalze 84, die mittels einer Antriebseinheit 118 drehend um eine Drehachse 120 antreibbar ist.

Die Drehachse 120 verläuft in der Querrichtung 28. Die Drehrichtung der Wischwalze 84 ist so gewählt, dass sie bodenseitig in der Hauptbewegungsrichtung 20 dreht. Dies verbessert die Reinigungsleistung.

Bezogen auf die Hauptbewegungsrichtung 20 ist die Wischeinrichtung 76 hinter der Kehreinrichtung 74 angeordnet.

Die Wischeinrichtung 76 ist vorliegend zur Feuchtreinigung der Bodenfläche 16 ausgestaltet. Auf diese Weise kann zunächst eine Trockenreinigung und anschließend eine Feuchtreinigung der Bodenfläche 16 durchgeführt werden. Alternativ kann zum Beispiel eine Wischeinrichtung zur Trockenreinigung der Bodenfläche 16 vorgesehen sein.

Die Wischwalze 84 erstreckt sich in der Querrichtung 28 über einen Großteil der Breite des Bodenreinigungsgerätes 10. Insbesondere ist ein Bereich, der in Querrichtung 28 dem Abstand der Antriebsräder 66 voneinander entspricht, von der Wischwalze 84 erfasst (Figur 3). Auf diese Weise kann mit dem Bodenreinigungsgerät 10 eine hohe Flächenreinigungsleistung erzielt werden.

Die Wischeinrichtung 76 umfasst einen Schmutzflüssigkeitsbehälter 122 zum Aufnehmen verschmutzter Reinigungsflüssigkeit. Im vorliegenden Fall ist am Schmutzflüssigkeitsbehälter 122 ein Abstreifelement 124 angeordnet, mit dem verschmutzte Reinigungsflüssigkeit vom Bezug der Wischwalze 84 abgestreift werden kann.

Die Wischeinrichtung 76 umfasst ferner einen Vorratsbehälter 126 für unverschmutzte Reinigungsflüssigkeit, insbesondere Wasser. Zur Steigerung der Reinigungsleistung kann eine Reinigungschemikalie zugesetzt sein. Mittels der unverschmutzten Reinigungsflüssigkeit kann die Wischwalze 84 befeuchtet werden und/oder die Bodenfläche 16 beaufschlagt werden.

Die Abstützeinrichtung 82 umfasst die Antriebsräder 66 sowie die Wischwalze 84. Dies erlaubt es, eine hinreichende Auflagekraft für die Wischwalze 84 zum Erzielen einer guten Reinigungsleistung zu gewährleisten.

Die Wischeinrichtung 76 kann dem Bodenreinigungsgerät 10 entnommen werden, wenn lediglich eine Trockenreinigung der Bodenfläche 16 über die Kehreinrichtung 74 gewünscht ist. In diesem Fall steht das Bodenreinigungsgerät 10 nur über die Antriebsräder 66 und über die Stützrolle 72 auf der Bodenfläche 16 auf.

Das Bodenreinigungsgerät 10 umfasst eine Sensoreinrichtung mit einem Sensorelement 128, die mit der Steuereinrichtung 90 gekoppelt ist. Das Sensorelement 128 dient zum Erfassen der Beschaffenheit der Bodenfläche 16 und ist im vorliegenden Fall im vorderen Bereich des Gehäuses 18 untenseitig angeordnet.

Erkennt das Sensorelement 128 einen textilen Bodenbelag, beispielsweise einen Teppich oder einen Teppichboden, wird dieser Abschnitt der Bodenfläche 16 vom Bodenreinigungsgerät 10 umfahren, da eine Feuchtreinigung des textilen Bodenbelags vermieden werden soll.

Die eingangs erwähnte Ladestation 14 umfasst ein plattenförmiges Aufstellelement 130, das auf der Bodenfläche 16 positioniert werden kann und zum Aufstellen des Bodenreinigungsgerätes 10 dient. Das Aufstellelement 130 ist so bemessen, dass das Bodenreinigungsgerät 10 vollständig oberhalb des Aufstellelementes 130 positioniert ist.

Das Aufstellelement 130 weist eine Vertiefung 132 auf. Im Bereich der Vertiefung 132 sind Radmulden 134 angeordnet. Bei Positionierung der Antriebsräder 66 in den Radmulden 134 kann eine zuverlässige, klar definierte Position des Bodenreinigungsgerätes 10 an der Ladestation 14 sichergestellt werden.

Dies stellt insbesondere sicher, dass Kontaktelemente 136 der Ladestation 14 mit den Kontaktelementen 98 des Bodenreinigungsgerätes 10 koppeln können, damit die Batterie 96 geladen werden kann.

Die Kontaktelemente 136 sind an Vorsprüngen 138 ausgehend von einem Boden 140 der Vertiefung 132 angeordnet. In dem Fall, dass sich in der Vertiefung 132 etwaige Reinigungsflüssigkeit sammelt (beispielsweise abgegeben von der Wischwalze 84), sind die Kontaktelemente 136 vor der Reinigungsflüssigkeit geschützt. Die elektrische Sicherheit des Bodenreinigungssystems 12 ist dadurch erhöht.

Beim Bodenreinigungssystem 12 koppeln die Kontaktelemente 98, 136 kontaktbehaftet miteinander. Vorgesehen sein kann im Rahmen der Erfindung, dass korrespondierende elektrische Kontaktelemente der Ladestation 14 und des Bodenreinigungsgerätes 10 kontaktlos miteinander koppeln können. Beispielsweise kann eine kontaktlose induktive Energieübertragung von der Ladestation 14 an das Bodenreinigungsgerät 10 vorgesehen sein.

Von dem Boden 140 der Vertiefung 132 stehen ferner Stützelemente 142 ab. Vorliegend sind die Stützelemente 142 leistenförmig.

Die Stützelemente 142 dienen zum Abstützen der Wischwalze 84, so dass zwischen der Wischwalze 84 und dem Boden 140 ein Zwischenraum 144 gebildet ist. Auf diese Weise kann die Wischwalze 84 besser abtrocknen.

### Bezugszeichenliste:

- 10: Bodenreinigungsgerät
- 12: Bodenreinigungssystem
- 14: Ladestation
- 16: Bodenfläche
- 18: Gehäuse
- 20: Hauptbewegungsrichtung
- 22: Gehäusefront
- 24: Gehäuserückseite
- 26: Längsrichtung
- 28: Querrichtung
- 30: vorderer Abschnitt Gehäuse
- 32: hinterer Abschnitt Gehäuse
- 34: linke Gehäuseseite
- 36: rechte Gehäuseseite
- 38: Übergangsbereich
- 40: Eckbereich
- 42: Hüllkontur
- 44: vorderer Abschnitt Hüllkontur
- 46: hinterer Abschnitt Hüllkontur
- 48: Rechteck
- 50: Länge
- 52: Breite
- 54: Mittellängsebene
- 56: Mittelpunkt
- 58: Diagonale
- 60: Mittelquerebene
- 62: Fahrwerk
- 64: Antriebselement
- 66: Antriebsrad
- 68: Antriebseinheit
- 70: Antriebsachse
- 72: Stützrolle
- 74: Kehreinrichtung
- 76: Wischeinrichtung
- 78: Drehpunkt
- 80: Drehachse
- 82: Abstützeinrichtung
- 83: Wischwerkzeug
- 84: Wischwalze
- 86: Kreiskontur
- 87: Mittelpunkt
- 88: Betrag
- 90: Steuereinrichtung
- 92: Navigationseinrichtung
- 94: Sensorelement
- 96: Batterie
- 98: Kontaktelement
- 100: Reinigungseinrichtung
- 102: Antriebseinheit
- 104: Drehachse
- 106: Kehrwalze
- 108: Kehröffnung
- 110: Schmutzsammelbehälter
- 112: Saugaggregat
- 114: Seitenbesen
- 116: Reinigungselement
- 118: Antriebseinheit
- 120: Drehachse
- 122: Schmutzflüssigkeitsbehälter
- 124: Abstreifelement
- 126: Vorratsbehälter
- 128: Sensorelement
- 130: Aufstellelement
- 132: Vertiefung
- 134: Radmulde
- 136: Kontaktelement
- 138: Vorsprung
- 140: Boden
- 142: Stützelement
- 144: Zwischenraum

## Patentansprüche

1. Selbstfahrendes und selbstlenkendes Bodenreinigungsgerät, umfassend:
- ein Gehäuse (18) mit einem bezogen auf eine Hauptbewegungsrichtung (20) des Bodenreinigungsgerätes (10) vorderen Abschnitt (30) und einem hinteren Abschnitt (32), das, bezogen auf eine Draufsicht auf das auf einer Bodenfläche (16) positionierte Bodenreinigungsgerät (10), eine Hüllkontur (42) des Bodenreinigungsgerätes (10) definiert;
- ein am Gehäuse (18) gehaltenes Fahrwerk (62) zum Verfahren auf der Bodenfläche (16), das zwei entlang einer Antriebsachse (70) im Abstand zueinander angeordnete Antriebselemente (64) umfasst;
- mindestens eine Reinigungseinrichtung (100) zum Reinigen der Bodenfläche (16), welche mindestens eine Reinigungseinrichtung (100) eine Wischeinrichtung (76) mit einem Wischwerkzeug umfasst;
wobei:
- das Bodenreinigungsgerät (10) über die Antriebselemente (64) des Fahrwerks (62) um eine durch einen Drehpunkt (78) verlaufende Drehachse (80) drehbar ist;
- der vordere Abschnitt (30) des Gehäuses (18) so geformt ist, dass ein entsprechender vorderer Abschnitt (44) der Hüllkontur (42) zumindest abschnittsweise innerhalb einer Kreiskontur (86) verläuft, deren Mittelpunkt (87) auf der Antriebsachse (70) liegt und deren Durchmesser durch die Breite des Gehäuses (18) an der Position der Antriebsachse (70) gegeben ist;
- der hintere Abschnitt (32) des Gehäuses (18) so geformt ist, dass ein entsprechender hinterer Abschnitt (46) der Hüllkontur (42) zumindest abschnittsweise außerhalb der Kreiskontur (86) verläuft, wobei der hintere Abschnitt (32) des Gehäuses (18) die Wischeinrichtung (76) aufnimmt;
**dadurch gekennzeichnet, dass** die mindestens eine Reinigungseinrichtung (100) eine Kehreinrichtung (74) mit einer drehend antreibbaren Kehrwalze (106) umfasst und einen Schmutzsammelbehälter (110) zum Aufnehmen des aufgekehrten Schmutzes.

2. Bodenreinigungsgerät nach Anspruch 1, **dadurch gekennzeichnet, dass** zumindest eines der Folgenden gilt:
- das Fahrwerk (62) ist so ansteuerbar, dass der Drehpunkt (78) auf der Antriebsachse (70) liegt und insbesondere mittig zwischen den Antriebselementen (64) angeordnet ist;
- der Mittelpunkt (87) ist mittig zwischen den Antriebselementen (64) angeordnet;
- das Fahrwerk (62) ist so ansteuerbar, dass der Drehpunkt (78) der Mittelpunkt (87) ist.

3. Bodenreinigungsgerät nach einem der voranstehenden Ansprüche,
**dadurch gekennzeichnet, dass** zumindest eines der Folgenden gilt:
- der vordere Abschnitt (30) des Gehäuses (18) erstreckt sich von der Antriebsachse (70) bis zu einer Gehäusefront (22) des Bodenreinigungsgerätes (10), und/oder der hintere Abschnitt (32) des Gehäuses (18) erstreckt sich von einer Gehäuserückseite (24) des Bodenreinigungsgerätes bis zur Antriebsachse (70);
- der vordere Abschnitt (30) des Gehäuses (18) ist so geformt, dass der entsprechende vordere Abschnitt (44) der Hüllkontur zumindest abschnittsweise bogenförmig und/oder zumindest abschnittsweise geradlinig erstreckt ausgebildet ist;
- der vordere Abschnitt (30) des Gehäuses (18) ist so geformt, dass der entsprechende vordere Abschnitt (44) der Hüllkontur (42) bis zur Antriebsachse (70) vollständig bogenförmig gebildet ist oder polygonal ausgestaltet ist.

4. Bodenreinigungsgerät nach einem der voranstehenden Ansprüche,
**dadurch gekennzeichnet, dass** zumindest eines der Folgenden gilt:
- der vordere Abschnitt (30) des Gehäuses (18) ist so geformt, dass der entsprechende vordere Abschnitt (44) der Hüllkontur (42) vollständig innerhalb der Kreiskontur (86) verläuft;
- das Gehäuse (18) verbreitert sich ausgehend von einer Gehäusefront (22) des Gehäuses (18) entgegen der Hauptbewegungsrichtung (20) zumindest bis zur Antriebsachse (70);
- der vordere Abschnitt (30) des Gehäuses (18) ist so geformt, dass eine Krümmung des entsprechenden Abschnittes der Hüllkontur (42) im Bereich einer Gehäusefront (22) geringer ist als an sich an die Gehäusefront (22) anschließenden Übergangsbereichen (38) zu den Gehäuseseiten (34, 36).

5. Bodenreinigungsgerät nach einem der voranstehenden Ansprüche,
**dadurch gekennzeichnet, dass** zumindest eines der Folgenden gilt:
- das Wischwerkzeug erstreckt sich in einer Querrichtung (28) des Bodenreinigungsgerätes (10), die senkrecht zur Hauptbewegungsrichtung (20) ausgerichtet ist, bis zu den Antriebselementen (64);
- der entsprechende hintere Abschnitt (32) des Gehäuses (18) ist so geformt, dass der hintere Abschnitt (46) der Hüllkontur (42) längs der Hauptbewegungsrichtung (20) abschnittsweise geradlinig erstreckt oder im Wesentlichen geradlinig erstreckt ist, wobei vorzugsweise der hintere Abschnitt (46) der Hüllkontur (42) an Gehäuseseiten (34, 36), die einander bezogen auf eine Querrichtung (28) des Bodenreinigungsgerätes (10) senkrecht zur Hauptbewegungsrichtung (20) gegenüberliegen, geradlinig oder im Wesentlichen geradlinig erstreckt ist.

6. Bodenreinigungsgerät nach einem der voranstehenden Ansprüche,
**dadurch gekennzeichnet, dass** der hintere Abschnitt (32) des Gehäuses (18) so geformt ist, dass der entsprechende hintere Abschnitt (46) der Hüllkontur (42) rechteckförmig oder im Wesentlichen rechteckförmig ist oder in ein Rechteck einbeschreibbar ist, und/oder dass der hintere Abschnitt (32) des Gehäuses (18) so geformt ist, dass der entsprechende hintere Abschnitt (46) der Hüllkontur (42) abgerundete Eckbereiche (40) an den Übergängen zu Gehäuseseiten (34, 36) aufweist.

7. Bodenreinigungsgerät nach Anspruch 6, **dadurch gekennzeichnet, dass** der hintere Abschnitt (32) des Gehäuses (18) so geformt ist, dass der entsprechende hintere Abschnitt (46) der Hüllkontur (42) nach hinten über die Kreiskontur (86) hinausragt, wobei vorzugsweise das Gehäuse (18) so geformt ist, der entsprechende hintere Abschnitt (32) der Hüllkontur (42) nach hinten über die Kreiskontur (86) um einen Betrag (88) oder im Wesentlichen um einen Betrag (88) hinausragt, um den eine Gehäusefront (22) des Gehäuses (18) vorne hinter der Kreiskontur (86) zurückbleibt.

8. Bodenreinigungsgerät nach einem der voranstehenden Ansprüche,
**dadurch gekennzeichnet, dass** der Drehpunkt (78), bezogen auf die Hauptbewegungsrichtung (20), vor einer Mittelquerebene (60) des Bodenreinigungsgerätes (10) angeordnet ist und/oder dass ein Verhältnis einer Länge (50) des Gehäuses (18) in der Hauptbewegungsrichtung (20) zu einer Breite (52) des Gehäuses (18) quer und insbesondere senkrecht zu einer Hauptbewegungsrichtung (20) ungefähr 0,7 bis 1,4 beträgt, vorzugsweise ungefähr 0,8 bis 1,2, bevorzugter 0,9 bis 1,1.

9. Bodenreinigungsgerät nach einem der voranstehenden Ansprüche,
**dadurch gekennzeichnet, dass** die Antriebselemente (64) Antriebsräder (66) oder Raupenelemente sind oder umfassen und/oder dass das Fahrwerk (62) nur zwei Antriebselemente (64) umfasst.

10. Bodenreinigungsgerät nach einem der voranstehenden Ansprüche,
**dadurch gekennzeichnet, dass** zumindest eines der Folgenden gilt:
- die Kehreinrichtung (74) umfasst ein Saugaggregat (112) zum Beaufschlagen des Schmutzsammelbehälters (110) mit Unterdruck;
- die Kehrwalze (106) ist zwischen den Antriebselementen (64) angeordnet, insbesondere ist eine von der Kehrwalze (106) definierte Achse (104) parallel zur Antriebsachse (70) ausgerichtet;
wobei die Kehreinrichtung (74) insbesondere, bezogen auf die Hauptbewegungsrichtung (20), der Wischeinrichtung (76) vorgelagert am Bodenreinigungsgerät (10) angeordnet ist.

11. Bodenreinigungsgerät nach einem der voranstehenden Ansprüche,
**dadurch gekennzeichnet, dass** die mindestens eine Reinigungseinrichtung (100) mindestens einen Seitenbesen (114) umfasst, der mit Reinigungselementen (116) über die Hüllkontur (42) hinausragt und/oder dass das Wischwerkzeug eine Wischwalze, ein Wischtuch oder mindestens ein Wischpad ist oder umfasst.

12. Bodenreinigungsgerät nach einem der voranstehenden Ansprüche,
**dadurch gekennzeichnet, dass** zumindest eines der Folgenden gilt:
- die Wischeinrichtung (76) umfasst einen Schmutzflüssigkeitsbehälter (122) zum Aufnehmen verschmutzter Reinigungsflüssigkeit;
- die Wischeinrichtung (76) umfasst einen Vorratsbehälter (126) für auf die Bodenfläche (16) und/oder das Wischwerkzeug (84) aufbringbare Reinigungsflüssigkeit.

13. Bodenreinigungsgerät nach einem der voranstehenden Ansprüche,
**dadurch gekennzeichnet, dass** die Wischeinrichtung (76) frei von einem Saugaggregat zum Aufsaugen der Reinigungsflüssigkeit ist und ein Abstreifelement (124) umfasst, mit dem die Reinigungsflüssigkeit vom Wischwerkzeug abstreifbar ist, und/oder dass die Wischeinrichtung (76) dem Gehäuse (18) ganz oder teilweise entnehmbar ist.

14. Bodenreinigungsgerät nach einem der voranstehenden Ansprüche,
**dadurch gekennzeichnet, dass** das Bodenreinigungsgerät (10) eine Abstützeinrichtung (82) zum Abstützen auf der Bodenfläche (16) aufweist, die die Antriebselemente (64) des Fahrwerks (62) und das Wischwerkzeug umfasst, und/oder dass das Fahrwerk (62) eine vorzugsweise lenkbare Stützrolle (72) zum Abstützen auf der Bodenfläche (16) umfasst, wobei vorzugsweise das Bodenreinigungsgerät (10) nur dann über die Stützrolle (72) auf der Bodenfläche (16) abgestützt ist, wenn das Wischwerkzeug dem Bodenreinigungsgerät (10) entnommen ist.

15. Bodenreinigungsgerät nach einem der voranstehenden Ansprüche,
**dadurch gekennzeichnet, dass** das Bodenreinigungsgerät (10) eine Sensoreinrichtung mit mindestens einem Sensorelement (128) umfasst, mit der die Beschaffenheit der Bodenfläche (16) erfassbar ist, sowie eine Steuereinrichtung (90), wobei die Steuereinrichtung (90) das Fahrwerk (62) abhängig von einem Signal der Sensoreinrichtung zur Wahl eines Reinigungspfades ansteuert, wobei vorzugsweise mittels der Sensoreinrichtung ein textiler Bodenbelag erkennbar ist, insbesondere ein Teppich oder Teppichboden, und dass Abschnitte der Bodenfläche (16) mit textilem Bodenbelag umfahren werden, wenn das Wischwerkzeug im Bodenreinigungsgerät (10) angeordnet ist.

16. Bodenreinigungssystem, umfassend ein Bodenreinigungsgerät (10) nach einem der voranstehenden Ansprüche und eine Ladestation für das Bodenreinigungsgerät (10), die elektrische Kontaktelemente (136) zum kontaktbehafteten oder kontaktlosen Koppeln mit korrespondierenden elektrischen Kontaktelementen (98) des Bodenreinigungsgerätes (10) umfasst, wenn das Bodenreinigungsgerät (10) an der Ladestation (12) eine Ladestellung einnimmt, wobei bevorzugt die Ladestation (12) ein plattenförmiges Aufstellelement (130) zum Aufstellen des Bodenreinigungsgerätes (10) umfasst, das vollständig oberhalb des Aufstellelementes (130) positionierbar ist.

17. Bodenreinigungssystem nach Anspruch 16, **dadurch gekennzeichnet, dass** das Aufstellelement (130) eine muldenförmige Vertiefung (132) umfasst oder bildet und von dieser nach oben abstehende Stützelemente (142) für eine Wischwalze (84) des Bodenreinigungsgerätes (10), so dass zwischen dem Wischwerkzeug (83) und einem Boden (140) der Vertiefung ein Zwischenraum (144) vorhanden ist, wobei vorzugsweise die Kontaktelemente (136) an Vorsprüngen (138) ausgehend von einem Boden (140) der Vertiefung (132) angeordnet sind.

## Claims

1. Self-propelled and self-steering floor cleaning apparatus, comprising:
- a housing (18) having a front portion (30) and a rear portion (32) relative to a main movement direction (20) of the floor cleaning apparatus (10), which housing defines an enveloping contour (42) of the floor cleaning apparatus (10) relative to a plan view of the floor cleaning apparatus (10) positioned on a floor surface (16);
- a chassis (62) for traveling on the floor surface (16), which chassis is held on the housing (18) and comprises two drive elements (64) arranged at a distance from one another along a drive axis (70);
- at least one cleaning device (100) for cleaning the floor surface (16), which at least one cleaning device (100) comprises a wiping device (76) having a wiping tool;
wherein:
- the floor cleaning apparatus (10) is rotatable about a rotation axis (80) extending through a pivot point (78) by means of the drive elements (64) of the chassis (62);
- the front portion (30) of the housing (18) is shaped such that a corresponding front portion (44) of the enveloping contour (42) extends, at least in portions, within a circular contour (86), the center (87) of which lies on the drive axis (70) and the diameter of which is given by the width of the housing (18) at the position of the drive axis (70);
- the rear portion (32) of the housing (18) is shaped such that a corresponding rear portion (46) of the enveloping contour (42) extends, at least in portions, outside the circular contour (86), wherein the rear portion (32) of the housing (18) accommodates the wiping device (76);
**characterized in that**
the at least one cleaning device (100) comprises a sweeping device (74) having a rotationally drivable sweeping roller (106), and a dirt collecting container (110) for receiving the swept-up dirt.

2. Floor cleaning apparatus in accordance with claim 1, **characterized in that** at least one of the following applies:
- the chassis (62) is controllable such that the pivot point (78) lies on the drive axis (70) and is arranged in particular centrally between the drive elements (64);
- the center point (87) is arranged centrally between the drive elements (64);
- the chassis (62) is controllable such that the pivot point (78) is the center point (87).

3. Floor cleaning apparatus in accordance with any one of the preceding claims,
**characterized in that** at least one of the following applies:
- the front portion (30) of the housing (18) extends from the drive axis (70) to a housing front (22) of the floor cleaning apparatus (10), and/or the rear portion (32) of the housing (18) extends from a housing rear side (24) of the floor cleaning apparatus to the drive axis (70);
- the front portion (30) of the housing (18) is shaped such that the corresponding front portion (44) of the enveloping contour is curved, at least in portions, and/or linear, at least in portions;
- the front portion (30) of the housing (18) is shaped such that the corresponding front portion (44) of the enveloping contour (42) is completely curved or polygonal as far as the drive axis (70).

4. Floor cleaning apparatus in accordance with any one of the preceding claims,
**characterized in that** at least one of the following applies:
- the front portion (30) of the housing (18) is shaped such that the corresponding front portion (44) of the enveloping contour (42) extends completely within the circular contour (86);
- the housing (18) widens counter to the main movement direction (20), from a housing front (22) of the housing (18) at least to the drive axis (70);
- the front portion (30) of the housing (18) is shaped such that a curvature of the corresponding portion of the enveloping contour (42) in the region of a housing front (22) is less than in transition regions (38) to the housing sides (34, 36), which adjoin the housing front (22).

5. Floor cleaning apparatus in accordance with any one of the preceding claims,
**characterized in that** at least one of the following applies:
- the wiping tool extends as far as the drive elements (64) in a transverse direction (28) of the floor cleaning apparatus (10), which wiping tool is aligned perpendicular to the main movement direction (20);
- the corresponding rear portion (32) of the housing (18) is shaped such that the rear portion (46) of the enveloping contour (42) extends in portions in a straight line or extends substantially in a straight line along the main movement direction (20), wherein the rear portion (46) of the enveloping contour (42) preferably extends in a straight line or substantially in a straight line on housing sides (34, 36) which are opposite one another with respect to a transverse direction (28) of the floor cleaning apparatus (10) perpendicular to the main movement direction (20).

6. Floor cleaning apparatus in accordance with any one of the preceding claims,
**characterized in that** the rear portion (32) of the housing (18) is shaped such that the corresponding rear portion (46) of the enveloping contour (42) is rectangular or substantially rectangular or is able to be inscribed in a rectangle, and/or **in that** the rear portion (32) of the housing (18) is shaped such that the corresponding rear portion (46) of the enveloping contour (42) has rounded corner regions (40) at the transitions to the housing sides (34, 36).

7. Floor cleaning apparatus in accordance with claim 6, **characterized in that** the rear portion (32) of the housing (18) is shaped such that the corresponding rear portion (46) of the enveloping contour (42) projects to the rear beyond the circular contour (86), wherein the housing (18) is preferably shaped such that the corresponding rear portion (32) of the enveloping contour (42) projects to the rear beyond the circular contour (86) by an amount (88) or substantially by an amount (88) by which a housing front (22) of the housing (18) remains behind the circular contour (86) at the front.

8. Floor cleaning apparatus in accordance with any one of the preceding claims,
**characterized in that** the pivot point (78) is arranged in front of a central transverse plane (60) of the floor cleaning apparatus (10), relative to the main movement direction (20), and/or **in that** a ratio of a length (50) of the housing (18) in the main movement direction (20) to a width (52) of the housing (18) transverse and in particular perpendicular to a main movement direction (20) is approximately 0.7 to 1.4, preferably approximately 0.8 to 1.2, more preferably 0.9 to 1.1.

9. Floor cleaning apparatus in accordance with any one of the preceding claims,
**characterized in that** the drive elements (64) are or comprise drive wheels (66) or crawler elements and/or **in that** the chassis (62) comprises only two drive elements (64).

10. Floor cleaning apparatus in accordance with any one of the preceding claims,
**characterized in that** at least one of the following applies:
- the sweeping device (74) comprises a suction unit (112) for applying negative pressure to the dirt collecting container (110);
- the sweeping roller (106) is arranged between the drive elements (64), in particular an axis (104) defined by the sweeping roller (106) is aligned in parallel with the drive axis (70);
wherein the sweeping device (74) is in particular arranged in front of the wiping device (76) on the floor cleaning apparatus (10), with respect to the main movement direction (20).

11. Floor cleaning apparatus in accordance with any one of the preceding claims,
**characterized in that** the at least one cleaning device (100) comprises at least one side brush (114) which projects beyond the enveloping contour (42) with cleaning elements (116) thereof, and/or **in that** the wiping tool is or comprises a wiping roller, a wiping cloth or at least one wiping pad.

12. Floor cleaning apparatus in accordance with any one of the preceding claims,
**characterized in that** at least one of the following applies:
- the wiping device (76) comprises a dirty liquid container (122) for receiving dirty cleaning liquid;
- the wiping device (76) comprises a storage container (126) for cleaning liquid that is appliable to the floor surface (16) and/or the wiping tool (84).

13. Floor cleaning apparatus in accordance with any one of the preceding claims,
**characterized in that** the wiping device (76) is free of a suction unit for suctioning the cleaning liquid and comprises a scraping element (124) with which the cleaning liquid is scrapable from the wiping tool, and/or **in that** the wiping device (76) is completely or partially removable from the housing (18).

14. Floor cleaning apparatus in accordance with any one of the preceding claims,
**characterized in that** the floor cleaning apparatus (10) has a support device (82) for support on the floor surface (16), which support device comprises the drive elements (64) of the chassis (62) and the wiping tool, and/or **in that** the chassis (62) comprises a preferably steerable support roller (72) for support on the floor surface (16), wherein the floor cleaning apparatus (10) is preferably only supported on the floor surface (16) via the support roller (72) if the wiping tool is removed from the floor cleaning apparatus (10).

15. Floor cleaning apparatus in accordance with any one of the preceding claims,
**characterized in that** the floor cleaning apparatus (10) comprises a sensor device having at least one sensor element (128) with which the condition of the floor surface (16) is detectable, and a control device (90), wherein the control device (90) controls the chassis (62), depending on a signal from the sensor device, to select a cleaning path, wherein a textile floor covering, in particular a rug or carpet, preferably recognizable by means of the sensor device, and **in that** portions of the floor surface (16) having a textile floor covering are avoided when the wiping tool is arranged in the floor cleaning apparatus (10).

16. Floor cleaning system comprising a floor cleaning apparatus (10) in accordance with any one of the preceding claims, and a charging station for the floor cleaning apparatus (10), which comprises electrical contact elements (136) for contact-based or contactless coupling with corresponding electrical contact elements (98) of the floor cleaning apparatus (10) when the floor cleaning apparatus (10) assumes a charging position at the charging station (12), wherein the charging station (12) preferably comprises a plate-shaped placement element (130) for placement of the floor cleaning apparatus (10), which is positionable completely above the placement element (130).

17. Floor cleaning system in accordance with claim 16, **characterized in that** the placement element (130) comprises or forms a trough-shaped depression (132) and support elements (142) for a wiping roller (84) of the floor cleaning apparatus (10), which support elements project upward from the depression, so that a gap (144) is present between the wiping tool (83) and a floor (140) of the depression, wherein the contact elements (136) are preferably arranged on projections (138) from a floor (140) of the depression (132).

## Revendications

1. Appareil de nettoyage du sol automoteur et autodirecteur, comprenant :
- un boîtier (18) avec une portion avant (30) et une portion arrière (32), par rapport à une direction de déplacement principale (20) de l'appareil de nettoyage du sol (10), qui définit, par rapport à une vue de dessus de l'appareil de nettoyage du sol (10) positionné sur une surface de sol (16), un contour d'enveloppe (42) de l'appareil de nettoyage du sol (10) ;
- un train de roulement (62) fixé sur le boîtier (18), pour le déplacement sur la surface du sol (16), qui comprend deux éléments d'entraînement (64) disposés le long d'un axe d'entraînement (70) de manière distante entre eux ;
- au moins un dispositif de nettoyage (100) pour le nettoyage de la surface du sol (16), cet au moins un dispositif de nettoyage (100) comprenant un dispositif d'essuyage (76) avec un outil d'essuyage ;
dans lequel :
- l'appareil de nettoyage du sol (10) peut tourner, par l'intermédiaire des éléments d'entraînement (64) du train de roulement (62), autour d'un axe de rotation (80) s'étendant à travers un centre de rotation (78) ;
- la portion avant (30) du boîtier (18) est formée de sorte qu'une portion avant (44) correspondante du contour d'enveloppe (42) s'étend au moins à certains endroits à l'intérieur d'un contour circulaire (86) dont le centre (87) se trouve sur l'axe d'entraînement (70) et dont le diamètre est donné par la largeur du boîtier (18) au niveau de la position de l'axe d'entraînement (70) ;
- la portion arrière (32) du boîtier (18) est formée de sorte qu'une portion arrière (46) correspondante du contour d'enveloppe (42) s'étend au moins à certains endroits à l'extérieur du contour circulaire (86),
dans lequel la portion arrière (32) du boîtier (18) loge le dispositif d'essuyage (76) ;
**caractérisé en ce que**
l'au moins un dispositif de nettoyage (100) comprend un dispositif de balayage (74) avec un rouleau de balayage (106) entraîné en rotation et un récipient de collecte de la saleté (110) pour le logement de la saleté balayée.

2. Appareil de nettoyage du sol selon la revendication 1, **caractérisé en ce qu'**au moins une des affirmations suivantes est valide :
- le train de roulement (62) peut être contrôlé de sorte que le centre de rotation (78) se trouve sur l'axe d'entraînement (70) et plus particulièrement est disposé au centre entre les éléments d'entraînement (64) ;
- le centre (87) est disposé de manière centrée entre les éléments d'entraînement (64) ;
- le train de roulement (62) peut être contrôlé de sorte que le centre de rotation (78) est le centre (87).

3. Appareil de nettoyage du sol selon l'une des revendications précédentes, **caractérisé en ce qu'**au moins une des affirmations suivantes est valide :
- la portion avant (30) du boîtier (18) s'étend de l'axe d'entraînement (70) jusqu'à une partie avant de boîtier (22) de l'appareil de nettoyage du sol (10), et/ou la portion arrière (32) du boîtier (18) s'étend d'une partie arrière de boîtier (24) de l'appareil de nettoyage du sol jusqu'à l'axe d'entraînement (70) ;
- la portion avant (30) du boîtier (18) est formée de sorte que la partie avant (44) correspondante du contour d'enveloppe est conçue de façon à s'étendre au moins à certains endroits en forme d'arc et/ou au moins à certains endroits en ligne droite ;
- la portion avant (30) du boîtier (18) est formée de sorte que la partie avant (44) correspondante du contour d'enveloppe (42) jusqu'à l'axe d'entraînement (70) présente entièrement une forme d'arc ou une forme polygonale.

4. Appareil de nettoyage du sol selon l'une des revendications précédentes, **caractérisé en ce qu'**au moins une des affirmations suivantes est valide :
- la portion avant (30) du boîtier (18) est formée de sorte que la partie avant (44) correspondante du contour d'enveloppe (42) s'étend entièrement à l'intérieur du contour circulaire (86) ;
- le boîtier (18) s'élargit à partir d'une partie avant de boîtier (22) du boîtier (18) à l'encontre de la direction de déplacement principale (20) au moins jusqu'à l'axe d'entraînement (70) ;
- la portion avant (30) du boîtier (18) est formée de sorte qu'une courbure de la portion correspondante du contour d'enveloppe (42) est plus faible au niveau d'une partie avant de boîtier (22), qu'au niveau de zones de transition (38) avec les côtés du boîtier (34, 36), qui se raccordent à la partie avant du boîtier (22).

5. Appareil de nettoyage du sol selon l'une des revendications précédentes, **caractérisé en ce qu'**au moins une des affirmations suivantes est valide :
- l'outil d'essuyage s'étend dans une direction transversale (28) de l'appareil de nettoyage du sol (10), qui est orientée perpendiculairement à la direction de déplacement principale (20), jusqu'aux éléments d'entraînement (64) ;
- la portion arrière (32) correspondante du boîtier (18) est formée de sorte que la portion arrière (46) du contour d'enveloppe (42) s'étend le long de la direction de déplacement principale (20) au moins à certains endroits en ligne droite ou globalement en ligne droite, dans lequel, de préférence, la portion arrière (46) du contour d'enveloppe (42) s'étend, au niveau des côtés du boîtier (34, 36) qui se font face, par rapport à une direction transversale (28) de l'appareil de nettoyage du sol (10), de manière perpendiculaire à la direction de déplacement principale (20), en ligne droite ou globalement en ligne droite.

6. Appareil de nettoyage du sol selon l'une des revendications précédentes, **caractérisé en ce que** la portion arrière (32) du boîtier (18) est formée de sorte que la portion arrière (46) correspondante du contour d'enveloppe (42) présente une forme rectangulaire ou globalement rectangulaire ou peut être inscrit dans un rectangle et/ou **en ce que** la portion arrière (32) du boîtier (18) est formée de sorte que la portion arrière (46) correspondante du contour d'enveloppe (42) présente des parties angulaires arrondies (40) au niveau des transitions avec les côtés du boîtier (34, 36).

7. Appareil de nettoyage du sol selon la revendication 6, **caractérisé en ce que** la portion arrière (32) du boîtier (18) est formée de sorte que la portion arrière (46) correspondante du contour d'enveloppe (42) dépasse du contour circulaire (86) vers l'arrière, dans lequel, de préférence, le boîtier (18) est formé de sorte que la partie arrière (32) correspondante du contour d'enveloppe (42) dépasse vers l'arrière du contour circulaire (86) d'une valeur (88) ou globalement d'une valeur (88), de laquelle une partie avant de boîtier (22) du boîtier (18) est en retrait derrière le contour circulaire (86).

8. Appareil de nettoyage du sol selon l'une des revendications précédentes, **caractérisé en ce que** le centre de rotation (78) est disposé, par rapport à la direction de déplacement principale (20), avant un plan transversal central (60) de l'appareil de nettoyage du sol (10) et/ou **en ce qu'**un rapport entre une longueur (50) du boîtier (18) dans la direction de déplacement principale (20) et une largeur (52) du boîtier (18) transversalement et plus particulièrement perpendiculairement par rapport à une direction de déplacement principale (20) est d'environ 0,7 à 1,4, de préférence d'environ 0,8 à 1,2, de préférence d'environ 0,9 à 1,1.

9. Appareil de nettoyage du sol selon l'une des revendications précédentes, **caractérisé en ce que** les éléments d'entraînement (64) sont ou comprennent des roues d'entraînement (66) ou des éléments à chenilles et/ou **en ce que** le train de roulement (62) comprend seulement deux éléments d'entraînement (64).

10. Appareil de nettoyage du sol selon l'une des revendications précédentes, **caractérisé en ce qu'**au moins une des affirmations suivantes est valide :
- le dispositif de balayage (74) comprend un agrégat d'aspiration (112) pour l'alimentation du récipient de collecte de la saleté (110) avec une pression négative ;
- le rouleau de balayage (106) est disposé entre les éléments d'entraînement (64), plus particulièrement un axe (104) défini par le rouleau de balayage (106) est orienté parallèlement à l'axe d'entraînement (70) ;
dans lequel le dispositif de balayage (74) est disposé sur l'appareil de nettoyage du sol (10), plus particulièrement an amont du dispositif d'essuyage (76), par rapport à la direction de déplacement principale (20).

11. Appareil de nettoyage du sol selon l'une des revendications précédentes, **caractérisé en ce que** l'au moins un dispositif de nettoyage (100) comprend au moins un balai latéral (114), qui dépasse, avec des éléments de nettoyage (116), du contour d'enveloppe (42) et/ou **en ce que** l'outil d'essuyage comprend un rouleau d'essuyage, un chiffon d'essuyage ou au moins un patin d'essuyage.

12. Appareil de nettoyage du sol selon l'une des revendications précédentes, **caractérisé en ce qu'**au moins une des affirmations suivantes est valide :
- le dispositif d'essuyage (76) comprend un récipient de liquide sale (122) pour le logement du liquide de nettoyage sale ;
- le dispositif d'essuyage (76) comprend un réservoir (126) pour le liquide de nettoyage pouvant être appliqué sur la surface du sol (16) et/ou l'outil d'essuyage (84).

13. Appareil de nettoyage du sol selon l'une des revendications précédentes, **caractérisé en ce que** le dispositif d'essuyage (76) n'est pas muni d'un agrégat d'aspiration pour l'aspiration du liquide de nettoyage et comprend un élément de raclage (124) avec lequel le liquide de nettoyage peut être raclé par l'outil d'essuyage et/ou **en ce que** le dispositif d'essuyage (76) peut être retiré entièrement ou partiellement du boîtier (18).

14. Appareil de nettoyage du sol selon l'une des revendications précédentes, **caractérisé en ce que** l'appareil de nettoyage du sol (10) comprend un dispositif d'appui (82) pour l'appui sur la surface du sol (16), qui comprend les éléments d'entraînement (64) du train de roulement (62) et l'outil d'essuyage et/ou **en ce que** le train de roulement (62) comprend un rouleau d'appui (72), de préférence orientable, pour l'appui sur la surface du sol (16), dans lequel, de préférence l'appareil de nettoyage du sol (10) n'est appuyé sur la surface du sol (16) par l'intermédiaire du rouleau d'appui (72) que lorsque l'outil d'essuyage est enlevé de l'appareil de nettoyage du sol (10).

15. Appareil de nettoyage du sol selon l'une des revendications précédentes, **caractérisé en ce que** l'appareil de nettoyage du sol (10) comprend un dispositif de capteur avec au moins un élément de capteur (128) avec lequel la nature de la surface du sol (16) peut être détectée ; ainsi qu'un dispositif de commande (90), dans lequel le dispositif de commande (90) contrôle le train de roulement (62) en fonction d'un signal du dispositif de capteur pour le choix d'un trajet de nettoyage, dans lequel, de préférence, au moyen du dispositif de capteur, un revêtement de sol textile peut être détecté, plus particulièrement un tapis ou une moquette, et **en ce que** des portions de surface du sol (16) avec un revêtement de sol textile sont contournées lorsque l'outil d'essuyage est disposé dans l'appareil de nettoyage du sol (10).

16. Système de nettoyage de sol comprenant un appareil de nettoyage du sol (10) selon l'une des revendications précédentes et une station de charge pour l'appareil de nettoyage du sol (10), qui comprend des éléments de contact électrique (136) pour le couplage avec contact ou sans contact avec des éléments de contact électriques (98) correspondants de l'appareil de nettoyage du sol (10), lorsque l'appareil de nettoyage du sol (10) prend une position de charge sur la station de charge (12), dans lequel, de préférence, la station de charge (12) comprend un élément de pose en forme de plaque (130) pour la pose de l'appareil de nettoyage du sol (10), qui peut être positionné entièrement au-dessus de l'élément de pose (130).

17. Système de nettoyage de sol selon la revendication 16, **caractérisé en ce que** l'élément de pose (130) comprend ou forme une cavité en forme de cuvette (132) et des éléments d'appui (142) pour un rouleau d'essuyage (84) de l'appareil de nettoyage du sol (10) s'étendent vers le haut à partir de celle-ci, de sorte qu'il existe, entre l'outil d'essuyage (83) et un fond (140) de la cavité, un espace intermédiaire (144), dans lequel de préférence les éléments de contact (136) sont disposés au niveau de saillies (138) à partir d'un fond (140) de la cavité (132).
